# EUROPÄISCHE PATENTSCHRIFT

(11) **EP 0 352 580 B1**
(45) Veröffentlichungstag und Bekanntmachung des Hinweises auf die Patenterteilung: **03.06.1992**
(21) Anmeldenummer: 89113026.2
(22) Anmeldetag: 15.07.1989
(51) Int. Cl.: F01L 31/22

(54) **Betätigungsvorrichtung für Ventile einer Brennkraftmaschine**
Operating system of internal-combustion engine valves
Dispositif d'actionnement de soupapes d'un moteur à combustion interne

(30) Priorität: 28.07.1988 DE 3825567
(43) Veröffentlichungstag der Anmeldung: 31.01.1990
(73) Patentinhaber: Krupp MaK Maschinenbau GmbH, 24159 Kiel (DE)
(72) Erfinder: Häfner, Reinhard, Dipl.-Ing., D-2307 Dänisch-Nienhof (DE); Schacht, Hans-Jürgen Dipl.-Ing., D-2303 Gettorf (DE)
(74) Vertreter: Hansmann, Dierk, Dipl.-Ing.

(56) Entgegenhaltungen:
- DE-A- 2 456 752
- DE-A- 3 521 539
- FR-A- 614 057
- FR-A- 1 342 703
- GB-A- 812 303
- GB-A- 947 147

## Beschreibung

Die Erfindung bezieht sich auf eine Betätigungsvorrichtung nach dem Oberbegriff des Anspruches 1.

Aus der DE-A-36 13 912 ist ein variabler Ventilmechanismus für Brennkraftmaschinen bekannt, der einen zentralen Nocken mit einem geringeren Hub als ein Paar Seitennocken aufweist. Diese Nocken sind für hohe und niedrige Geschwindigkeiten ausgelegt, derart, daß über eine Hebeleinrichtung ein Umschalten der Nocken möglich wird, wodurch entweder der Ventilhub und/oder die Ventilöffnungszeit verändert werden soll. Ferner ist aus den Brown-Boveri-Mitteilung 64 (1977) Nr. 4, Seite 219 bis 226 bekannt, die Einlaß-Schließzeit eines Ventils einer Brennkraftmaschine nach dem Miller-System für sich allein zu ändern.

Aus der FR-A-1 342 703 ist eine Betätigungsvorrichtung für unter Federdruck stehende Ventile einer Brennkraftmaschine bekannt, die über Nocken gesteuerte, definierte Öffnungs- und Schließzeitpunkte aufweisen, wobei ein Übertragungshebel über einen Exzenter einstellbar zu seinen zugeordneten Nocken gehalten ist. Desweiteren ist aus der FR-A-614 057 eine Betätigungsvorrichtung für Ventile einer Brennkraftmaschine bekannt geworden, bei der ein Drehwinkel einer Nocke gegenüber einem Drehwinkel einer weiteren Nocke durch ein Verschwenken von Zahnrädern über ein Viergelenk erfolgt und somit Öffnungs- und Schließzeiten des Ventils veränderbar sind.

Aufgabe der Erfindung ist es, eine Betätigungsvorrichtung für Ventile einer Brennkraftmaschine zu schaffen, mit der voneinander unabhängige Öffnungs- und Schließzeitpunkte eines Ventils zu steuern sind.

Diese Aufgabe wird erfindungsgemäß durch die kennzeichnenden Merkmale des Anspruches 1 gelöst. Weitere vorteilhafte Merkmale beinhalten die Unteransprüche.

Die mit der Erfindung hauptsächlich erzielten Vorteile bestehen darin, daß durch eine baulich einfache Betätigungsvorrichtung zwischen Ventil und Nockenwelle ein Verschieben der Öffnungszeitpunkte und der Schließzeitpunkte von Ventilen während eines Kolbenhubes erreicht wird. Diese Schließzeitpunkte können entsprechend der Nockenform unabhängig voneinander gewählt werden, da die Übertragungshebel jeweils für sich mit einem zugeordneten Nocken zusammenarbeiten, aber von einem bestimmbaren Zeitpunkt ab eine gemeinsame Bewegung bzw. Öffnungs- und Schließbewegung durchführen. Durch diese Unabhängigkeit der Bewegung der Hebel auf den Nocken kann z.B. der Öffnungs- und Schließzeitpunkt des Ventils vorverlegt bzw. später gelegt werden.

Ein Ausführungsbeispiel der Erfindung ist in der Zeichnung dargestellt und wird im folgenden näher beschrieben. Es zeigen:
Fig. 1 eine Seitenansicht einer Betätigungsvorrichtung für ein Ventil mit zwei Übertragungshebeln,
Fig. 2 einen Schnitt nach der Linie II-II der Fig. 1,
Fig. 3 eine Draufsicht auf einen Nocken,
Fig. 4 eine schematische Kurve mit den normalen und veränderten Öffnungs- und Schließzeitpunkten und
Fig. 5 eine weitere Ausführung einer Betätigungsvorrichtung, bestehend aus über Exzenter ansteuerbare Rollen in einer Seitenansicht.

Der Ventiltrieb 1 einer Brennkraftmaschine umfaßt im wesentlichen eine aus zwei Übertragungshebeln 2 und 3 bestehende Betätigungsvorrichtung, welche einerseits mit Nocken 4 und andererseits mit dem Ventil oder einer Stoßstange über einen Stößel 5 zusammenarbeitet.

Jeder Ventiltrieb 1 weist mindestens zwei durch verschieden gestaltete Nocken 4a und 4b betätigbare Übertragungshebel 2 und 3 auf. Diese sind übereinander angeordnet und in Lagerungen 6 und 7 schwenkbar gehalten. Mit dem Nocken 4a und 4b stehen die Hebel 2 und 3 über Rollen 8 und 9 in Verbindung. Der erste obenliegende Übertragungshebel 2 steuert losgelöst vom zweiten untenliegenden Übertragungshebel 3 einen Öffnungsvorgang dem ein Steuervorgang vom zweiten Übertragungshebel 3 überlagert ist, der in einem Schließvorgang endet.

Der Nocken 4a für den ersten Übertragungshebel 2 ist zwischen zwei gleichgestalteten Nocken 4b für den zweiten Übertragungshebel 3 angeordnet. Diese Nocken 4a und 4b weisen eine derartige Form auf, daß der Öffnungsvorgang des Ventils anstatt im Öffnungszeitpunkt Ö′ beginnend schon im vorverlegten Öffnungszeitpunkt Ö beginnt und der Schließzeitpunkt vorverlegt ist und bei S oder später bei S˝ liegen kann, wie es auch im Kurvendiagramm gemäff Fig. 4 näher gezeigt ist, in dem auf der Ordinate der Ventilhub s und auf der Abszisse der Kurbelwinkel α aufgetragen ist. Die Kurve in ausgezogener Linie zeigt den normalen Öffnungs- und Schließzeitpunkt, wogegen die Kurven in gestrichelten Linien die veränderten Öffnungs- und Schließzeitpunkte zeigen. Um diese unabhängigen Öffnungs- und Schließzeitpunkte zu erzielen, liegt der Öffnungsvorgang durch den ersten Übertragungshebel 2 vor dem Öffnungsvorgang durch den zweiten Übertragungshebel 3, während das Ende des Nockens 4a für den ersten Hebel 2 vor dem Ende des Nockens 4b des zweiten Hebels 3 liegt.

Zur Erzielung des z.B. vom normalen Schließzeitpunkt S′ nach S bzw. S˝ verlagerten Schließzeitpunktes ist der erste Übertragungshebel 2 beim überlagerten Steuervorgang losgelöst von seinen Nocken 4a über eine Drucklagerung 10 am zweiten Übertragungshebel 3 auf einem Druckstück 11 gehalten. Dieses weist eine einer Evolvente ähnliche Kontur auf und ist in einem harten, mit einem möglichst engem Schmiegeradius ausgestaltetem Drucklager 12 des ersten Übertragungshebels 2 abgestützt. Die Konturen des Druckstückes 11 sowie des Drucklagers 12 sind so gewählt, daß diese eine Verstellung des zweiten Übertragungshebels 3 ohne Änderung eines Ventilhubes zuläßt.

Die beiden Übertragungshebel 2 und 3 weisen vorzugsweise gleiche Hebellängen auf und sind vorgespannt am jeweiligen Nocken 4a und 4b abgestützt, wozu der erste obenliegende Übertragungshebel 2 unter der Spannung einer Ventilfeder 13 steht. Der zweite untenliegende Übertragungshebel 3 steht unter der Spannung einer längsangeordneten Drehfeder 14, die den zweiten Übertragungshebel 3 gegen den ersten Übertragungshebel 2 zu drehen sucht.

Die Betätigungsvorrichtung nach Fig. 5 umfaßt Übertragungshebel 2 und 3, die jeweils aus einer Schwinge 20,21 und einer Stange 25,26 bestehen. Die Schwingen 20,21 sind im Stößel 5 um eine Achse 22 schwenkbar gehalten und über einen Quersch-litz 30 nur in Verstellrichtung 31 zwangsgeführt verschiebbar. An den Schwingen 20,21 sind jeweils Stangen 25,26 über Achsen 23,24 angelenkt, die endseitig auf getrennten Exzentern 27,28 gelagert und welche mit über Handhebel 34 verdrehbaren Wellen 29 angeordnet sind, wodurch dann beim Verdrehen der Welle 29 beide Exzenter 27,28 gemeinsam verstellt werden.

Damit bei einer Verstellung der Rollen 8 und 9 über die Exzenter 27,28 keine Verstellung des Ventilspiels erfolgt, ist ein Ventilspielausgleich 37 vorgesehen.

Durch die Verdrehung der Exzenter 27,28 werden die an den Schwingen 20,21 gelagerten Rollen 8,9, welche sich am Nocken 4a und 4b abstützen und welche die Ventilöffnung- und Ventilschließbewegungen sowie deren Steuerzeiten bestimmen, in Pfeilrichtung 31 verstellt.

Thermodynamische Berechnungen haben gezeigt, daß eine wirksame und für den Vollast- und Teillastbetrieb nützliche variable Verstellung der Ventile zweckmäßigerweise im Einlaßventilantrieb erfolgen sollte und daß sowohl der Öffnungszeitpunkt des Einlaßventils als auch der Schließzeitpunkt des Einlaßventils verstellbar sein muß, was durch die Verdrehung der Exzenter 27 und 28 und der hieraus resultierenden Veränderung der Position der Rollen 8 und 9 zum Nocken 4a und 4b bewirkt wird. Nach der Vorrichtung steuert z.B. die Rolle 9 bei Verstellung des Exzenters 28 den Öffnungszeitpunkt des Einlaßventils und die zweite Rolle 8 bei Verstellung durch den zweiten Exzenter 27 den Schließzeitpunkt des Einlaßventils. Durch diese Verstellmöglichkeit ist eine variable Steuerung der Ventilöffnungs- und Schließzeitpunkte möglich.

## Patentansprüche

1. Betätigungsvorrichtung für unter Federdruck stehende Ventile einer Brennkraftmaschine, die über Nocken (4a,4b) gesteuerte, definierte Öffnungs- und Schließzeitpunkte aufweisen, wobei zwischen den Ventilen und den Nocken zwei aufeinander gelagerte Übertragungshebel (2,3) zur Steuerung eines Ventiltriebs (1) vorgesehen sind und beide Hebel (2,3) zusammen die Öffnungs- und Schließzeit der Ventile bestimmen, dadurch gekennzeichnet, daß jeder Ventiltrieb (1) mindestens zwei gegeneinander unverstellbar miteinander verbundene und verschiedene Konturen aufweisende Nocken (4a,4b) umfaßt und jedem Nocken (4a,4b) ein Übertragungshebel (2,3) steuernd zugeordnet ist, die jeweils für sich über einen Exzenter (6,7;27,28) einstellbar zu ihrem zugeordneten Nocken (4a,4b) gehalten sind, wobei der erste Übertragungshebel (2) den Öffnungszeitpunkt und der zweite Übertragungshebel (3) den Schließzeitpunkt eines Ventils unabhängig vom ersten Übertragungshebel (2) steuert.

2. Vorrichtung nach Anspruch 1, dadurch gekennzeichnet, daß der eine Übertragungshebel (3) mit einer Evolventen ähnlichen Kontur seines Druckstückes (11) in einem harten, mit einem möglichst engen Schmiegeradius ausgestattetem Drucklager (10) des ersten Übertragungshebel (2) gehalten ist und die Kontur des Druckstückes (11) eine Verstellung des weiteren Übertragungshebels (3) ohne Änderung eines Ventilhubes zuläßt.

3. Vorrichtung nach Anspruch 1 oder 2, dadurch gekennzeichnet, daß die Übertragungshebel (2,3) vorgespannt am Nocken bzw. gegeneinander vorgespannt abgestützt sind, derart, daß der erste Übertragungshebel (2) mit einer Ventilfeder (13) und der zweite Übertragungshebel (3) mit einer längsangeordneten Drehfeder (14) verbunden ist.

4. Vorrichtung nach einem der Ansprüche 1 bis 3, dadurch gekennzeichnet, daß die Drehzentren der beiden Übertragungshebel (2,3) derart verschoben sind, daß sich jeweils gleiche Hebellängen ergeben.

5. Vorrichtung nach einem der Ansprüche 1 bis 4, dadurch gekennzeichnet, daß die Übertragungshebel (2,3) zwei die Rollen (8,9) lagernde Schwingen (20,21) umfassen, die relativ zueinander verdrehbar auf einer Achse (22) gehalten und mit zwei über Achsen (23,24) angelenkte Stangen (25,26) verbunden sind, welche jeweils auf verstellbaren Exzentern (27,28) lagern, derart, daß die Rollen (8,9) zum Nocken (4a und 4b) variabel verstellbar sind.

6. Vorrichtung nach Anspruch 5, dadurch gekennzeichnet, daß die Schwingen (20,21) über einen Querschlitz (30) in Verstellrichtung (31) zwangsgeführt gehalten sind und daß der Stößel (5) zum vertikalen Bewegungsausgleich in Pfeilrichtung (32) einen hydraulischen Spielausgleich (33) aufweist.

## Claims

1. A device for actuating internal-combustion engine valves which are under spring pressure and have defined opening and closing times controlled by cams (4a, 4b), two superposed transmission levers (2, 3) for controlling a valve drive (1) being provided between the valves and the cams and the two levers (2, 3) together determining the opening and closing time of the valves, characterised in that each valve drive (1) has at least two interconnected cams (4a, 4b) which are non-adjustable relative to one another and have different contours, and each cam (4a, 4b) is associated with and controlled by a transmission lever (2, 3), each lever being held separately by an eccentric (6, 7; 27, 28) so as to be adjustable relative to the associated cam (4a, 4b), and the first transmission lever (2) controls the opening time of a valve and the second transmission lever (3) controls the closing time thereof, irrespectively of the first transmission lever (2).

2. A device according to claim 1, characterised in that one transmission lever (3) is held by an involute-like contour on a pressure member (11) in a hard thrust bearing (10), formed with a very narrow bevel radius, in the first transmission lever (2), and the contour of the pressure member (11) enables the second transmission lever (3) to be adjusted without altering a valve stroke.

3. A device according to claim 1 or 2, characterised in that the transmission levers (2, 3) are prestressed against the cam or one another in that the first transmission lever (2) is connected to a valve spring (13) and the second transmission lever (3) is connected to a longitudinally disposed torsion spring (14).

4. A device according to any of claims 1 to 3, characterised in that the centres of rotation of the two transmission levers (2, 3) are displaced relative to one another so as to obtain equal respective lever lengths.

5. A device according to any of claims 1 to 4, characterised in that the transmission levers (2, 3) comprise two rocker arms (20, 21) holding rollers (8, 9) and rotatable relative to one another and held on a shaft (22) and connected to two rods (25, 26) which are pivoted on shafts (23, 24) and mounted on respective adjustable eccentrics (27, 28) so that the rollers (8, 9) are variably adjustable relative to the cams (4a and 4b).

6. A device according to claim 5, characterised in that the rocker arms (20, 21) are held and mechanically guided in the adjustment direction (31) by a transverse slot (30), and a push rod (5) has a hydraulic compensation of clearance (33) for vertical compensation of motion in the direction of the arrow (32).

## Revendications

1. Dispositif d'actionnement pour soupapes d'un moteur à combustion interne soumises à la pression d'un ressort, qui présente des moments d'ouverture et de fermeture définis et commandés par des cames (4a, 4b) dans lequel il est prévu, entre les soupapes et les cames, deux leviers de transmission (2, 3) superposés pour commander une manoeuvre de soupape (1) tandis que les deux leviers (2, 3) déterminent ensemble les moments d'ouverture et de fermeture des soupapes, caractérisé en ce que chaque commande de soupape (1) comprend au moins deux cames (4a, 4b) présentant des profils différents et assemblées l'une à l'autre sans possibilité de réglage mutuel et en ce que, à chaque came (4a, 4b) correspond un levier de transmission (2, 3) assurant sa commande et qui sont montés de façon à pouvoir être réglés indépendamment l'un de l'autre par l'intermédiaire d'un excentrique (6, 7; 27, 28) par rapport à leurs cames correspondantes (4a, 4b), tandis que le premier levier de transmission (2) commande le moment d'ouverture d'une soupape et que le deuxième levier de transmission (3) commande le moment de fermeture de cette soupape indépendamment du premier levier de transmission.

2. Dispositif selon la revendication 1, caractérisé en ce que l'un des leviers de transmission (3) est maintenu par un profil en développante de sa pièce de pression (11) dans un palier de pression (10) du premier levier de transmission (2) présentant un rayon de raccordement le plus faible possible, et que le profil de la pièce de pression (11) permet un réglage de l'autre levier de transmission (3) sans modifier la course de la soupape.

3. Dispositif selon la revendication 1 ou 2, caractérisé en ce que les leviers de transmission (2,3) sont supportés avec précontrainte sur la came et l'un par rapport à l'autre, de façon à ce que le premier levier de transmission (2) soit connecté à un ressort de soupape (13) et que le deuxième levier de transmission (3) soit connecté à un ressort de torsion (14) disposé longitudinalement.

4. Dispositif selon l'une des revendications 1 à 3, caractérisé en ce que les centres de rotation des deux leviers de transmission (2, 3) sont déplacés de façon à ce qu'ils présentént chacun des mêmes longueurs de levier.

5. Dispositif selon l'une des revendications 1 à 4, caractérisé en ce que les leviers de transmission (2, 3) comprennent deux bielles (20, 21) supportant les galets (8, 9) maintenues avec possibilité de rotation l'une par rapport à l'autre sur un axe (22) et connectées à des tiges articulées (25, 26) par l'intermédiaire d'axes (23, 24), ces tiges reposant chacune sur des excentriques réglables (26, 28) de façon à ce que les galets (8, 9) puissent être réglés de manière variable par rapport aux cames (4a et 4b).

6. Dispositif selon la revendication 5, caractérisé en ce que les bielles (20, 21) sont maintenues obligatoirement dans la direction de réglage (31) au moyen d'une fente transversale (30) et en ce que le poussoir (5) présente une compensation de jeu hydraulique (33) pour compenser le déplacement vertical dans la direction de la flèche (32).
